# EUROPÄISCHE PATENTSCHRIFT

(11) **EP 1 661 701 B1**
(45) Veröffentlichungstag und Bekanntmachung des Hinweises auf die Patenterteilung: **20.08.2008**
(21) Anmeldenummer: 05024889.7
(22) Anmeldetag: 15.11.2005
(51) Int. Cl.: B41F 31/30

(54) **Farbwerk einer Druckmaschine**
Inking unit of a printing machine
Dispositif d'encrage d'une machine d'impression

(30) Priorität: 26.11.2004 DE 102004057141
(43) Veröffentlichungstag der Anmeldung: 31.05.2006
(73) Patentinhaber: manroland AG, 63075 Offenbach (DE)
(72) Erfinder: Hummel, Peter, 63069 Offenbach (DE); Ortner, Robert, 63755 Alzenau (DE)
(74) Vertreter: Stahl, Dietmar

(56) Entgegenhaltungen:
- EP-A- 1 101 611
- EP-A- 1 236 571
- DE-B1- 1 761 030
- US-A- 5 485 785

## Beschreibung

Die Erfindung betrifft ein Farbwerk einer Druckmaschine, insbesondere Offsetdruckmaschine, mit einer einem Farbkasten zugeordneten Duktorwalze, einer Reiberwalze und einer zwischen Duktorwalze und Reiberwalze angeordneten Filmwalze.

Es ist bekannt, bei einem Farbwerk einer Druckmaschine eine Filmwalze vorzusehen, die im Maschinengestell an drehbar abgefederten Hebeln gelagert ist. Zur Einstellung eines Dosierspaltes zwischen einem Farbduktor des Farbwerks und der Filmwalze ist eine Einstellschraube am genannten Lagerhebel angeordnet, die sich am Maschinengestell abstützt. Bei dieser Lösung ist es nachteilig, dass es im Zuge des Betriebs der Maschine zu Dosierspaltveränderungen kommen kann, sodass die Druckqualität nicht gleichmäßig ist.

Ein konventionnelles Farbwerk ist dem DE 1 761 030 B1 entnehmbar.

Der Erfindung liegt daher die Aufgabe zu Grunde, ein Farbwerk der eingangs genannten Art anzugeben, dass im Wesentlichen fehlerfrei arbeitet und eine sehr hohe, gleich bleibende Druckqualität garantiert.

Diese Aufgabe wird erfindungsgemäß dadurch gelöst, dass die Filmwalze zur Duktorwalze einen eine Farbübertragung ermöglichenden Spalt durch Abstützung eines zwischen Duktorwalze und Filmwalze wirkenden Rollen-Abstandshalters aufweist. Auf Grund des Rollen-Abstandshalters zwischen Duktorwalze und Filmwalze ist ein konstanter Dosierspalt garantiert, da beispielsweise Rundlauffehler und/oder Rundheitsfehler einer Walze sowie thermische Einflüsse nicht zu Veränderungen des Spaltmaßes des Spaltes führen. Mindestens eine Rolle des Rollen- Abstandshalters läuft während des Betriebs an der Duktorwalze und/oder der Filmwalze ab. Durch diese Abstützung wird der konstante Dosierspalt gebildet. Selbstverständlich sind vorzugsweise Einstellmittel vorhanden, um den Dosierspalt vor Druckbeginn auf die gewünschte Größe einzustellen. Diese Einstellung kann manuell oder mittels eines Motors erfolgen, wobei auch Steuer- und/oder Regelungsantriebe eingesetzt werden können. Insbesondere kann vorgesehen sein, dass die mindestens eine Rolle des Rollen-Abstandshalters als Ringrolle ausgebildet ist und um die Drehachse von Duktorwalze und/oder Filmwalze herumverläuft, wobei die Rollendrehachse mit der Drehachse der Duktorwalze und/oder Farbwalze zusammenfallen kann oder diese beiden Drehachsen versetzt, insbesondere parallel versetzt, zueinander liegen. Es ist auch möglich, dass keine Einstellmittel vorliegen und daher ein konstantes Spaltmaß vorgegeben ist.

Nach einer Weiterbildung der Erfindung ist vorgesehen, dass der Rollen-Abstandshalter mindestens eine Rolle aufweist, die der Filmwalze zugeordnet ist und die an der Duktorwalze abläuft. Das Ablaufen kann an der Mantelfläche und/oder an Wellenbereichen der Duktorwalze erfolgen.

Insbesondere ist es vorteilhaft, wenn der Rollen-Abstandshalter als mindestens ein Drehlager ausgebildet ist, das einen Außenlagerring aufweist, der die Rolle bildet. Insofern besteht die Rolle -wie vorstehend bereits erwähnt- aus einem Rollenring.

Eine Weiterbildung der Erfindung sieht vor, dass der Rollen-Abstandshalter mindestens einen Exzenter zur Einstellung des Spaltmaßes des Spaltes aufweist. Durch Verstellung des Exzenters wird die Lage der Rolle relativ zu der Walze verstellt, der er zugeordnet ist. Dies hat zur Folge, dass sich die Mantelfläche der Rolle gegenüber der Mantelfläche der zugeordneten Walze verlagert und demzufolge die Spaltbreite des Spaltes zwischen der zugeordneten Walze und der benachbarten Walze verändert wird.

Eine Weiterbildung der Erfindung sieht vor, dass die Filmwalze einen Walzenkörper und eine diesen axial durchsetzende Steckwelle aufweist. Auf der Steckwelle sind Lager für den Walzenkörper der Filmwalze angeordnet. Ferner kann auf der Steckwelle der Rollen-Abstandshalter angeordnet sein.

Wenn im Zuge dieser Anmeldung von Rollen-Abstandshalter und von der Rolle des Rollen-Abstandshalters die Rede ist, so ist hierunter stets eine Anordnung zu verstehen, die -über die gesamte Längserstreckung der miteinander zusammenwirkenden Walzen des Farbwerks gesehen- eine gleichmäßige oder gewollt ungleiche Spalteinstellung gestattet. Insofern ist es vorteilhaft, wenn zumindest zwei Rollen des Abstandshalters vorgesehen sind, wobei sich eine Rolle in dem einen Endbereich und eine andere Rolle in den anderen Endbereich der jeweils zugeordneten Walze befindet, sodass also eine Abstützung beidseitig in den Endzonen der Walzenanordnung vorgenommen wird. Der Einfachheit halber wird jedoch oftmals nur von einer Rolle des Rollen-Abstandshalters gesprochen. Dies ist jedoch keine Beschränkung, wie sich aus den vorstehenden Ausführungen ergibt.

Insbesondere kann ferner vorgesehen sein, dass die Filmwalze als Spindelwalze mit beidendigen Lagerstutzen ausgebildet ist. Unter einer "Spindelwalze" ist eine Walze zu verstehen, deren Lagerstutzen von den Endbereichen des Walzenkörpers ausgehen. Sie sind dort fest angeordnet oder sogar einstückig mit dem Walzenkörper realisiert.

Ferner ist es vorteilhaft, die Rolle oder die Rollen des Rollen-Abstandshalters auf der Steckwelle oder auf einem Lagerstutzen, vorzugsweise auf beiden Lagerstutzen anzuordnen. Eine Anordnung der Rollen des Rollenabstandshalters auf der Steckwelle wird vorzugsweise derart vorgenommen, dass sich jeweils eine Rolle auf den beiden Steckwellenenden befindet, sodass eine beidseitige Abstützung des Rollen-Abstandshalters in diesen Endbereichen erfolgen kann.

Es ist vorteilhaft, wenn der Durchmesser der mindestens einen Rolle des Rollen-Abstandshalters größer als der Durchmesser der Filmwalze ist. Eine derartige Anordnung ist besonders dann vorteilhaft, wenn die Drehachse der Rolle des Rollen-Abstandshalters mit der Drehachse der Rolle der Filmwalze zusammenfällt, mit der Folge, dass die Durchmesserdifferenz der mindestens einen Rolle zu der Filmwalze das doppelte Spaltmaß des Spalts bildet. Hierbei handelt es sich um einen im Abstandsmaß festen Abstandshalter, d.h., der Durchmesser der Rolle bestimmt relativ zum Durchmesser der zugeordneten Walze, insbesondere Filmwalze, das Spaltmaß.

Nach einer Weiterbildung der Erfindung ist vorgesehen, dass die Filmwalze zur Reiberwalze eine Anstellstellung einnimmt. Dies bedeutet, dass die Filmwalze mit ihrer Mantelfläche gegen die Mantelfläche der Reiberwalze anliegt, also ein Mantelflächenkontakt dieser beiden Walzen besteht.

Eine Weiterbildung der Erfindung sieht vor, dass der Abstand der Drehachse der Filmwalze zur Drehachse der Reiberwalze mittels einer Einstelleinrichtung einstellbar ist. Hierdurch lässt sich der Kontakt zwischen den beiden Walzen einstellen, der als Linienkontakt oder als Kontaktfläche bestehen kann. Dies ist insbesondere von den Oberflächenverhältnissen der Walzen abhängig, wobei auch Walzen mit elastischer Oberfläche zum Einsatz gelangen können.

Eine Weiterbildung der Erfindung sieht vor, dass die Filmwalze in Richtung auf die Duktorwalze insbesondere mittels einer Federeinrichtung gedrängt wird. Hierdurch wird die Filmwalze in Richtung der Duktorwalze vorgespannt, mit der Folge, dass der Abstandshalter die Drängbewegung begrenzt, mithin der Abstandshalter eine der Drängkraft entsprechende Abstützung am Gegenelement erfährt. Auf diese Art und Weise wird insbesondere bei der Verwendung einer Federvorspannung eine im Wesentlichen konstante Vorspannkraft aufrechterhalten.

Ferner kann vorgesehen sein, dass die Drehachse der Filmwalze um die Drehachse der Reiberwalze schwenkbar gelagert ist. Dies erfolgt insbesondere mittels Lagerarmen. In einem Heberbetrieb ist vorgesehen, dass ein der Filmwalze zugeordneter Verstellanschlag mit einem Anschlag eines oszillierend schwenkenden Antriebshebels zusammenwirkt. Alternativ ist vorzugsweise auch ein reiner Filmbetrieb möglich, in dem der Verstellanschlag eine derartige Einstellung aufweist. dass er stets eine Abstandsstellung zum Anschlag des Antriebshebels einnimmt. In dieser Situation weist die Filmwalze auf Grund des Rollenabstandshalters einen festen Abstand zur Duktorwalze in der Größe des Spalts auf. Sowohl im Heberbetrieb als auch im Filmbetrieb stehen Reiberwalze und Filmwalze dauernd miteinander in Kontakt.

Die Zeichnungen veranschaulichen die Erfindung anhand von Ausführungsbeispielen und zwar zeigt:
- Figur 1: eine Längsschnittansicht durch einen Bereich eines Farbwerks einer Druckmaschine mit Duktorwalze, Reiberwalze und Filmwalze,
- Figur 2: eine Schnittansicht durch die Anordnung der Figur 1,
- Figur 3: ein weiteres Ausführungsbeispiel eines Bereichs eines Farbwerks in Längsschnittansicht,
- Figur 4: die Darstellung der Figur 3 im Querschnitt,
- Figur 5: ein letztes Ausführungsbeispiel eines Bereichs eines Farbwerks einer Druckmaschine in Längsschnittansicht und
- Figur 6: eine Querschnittsansicht der Anordnung der Figur 5.

Die Figur 1 zeigt einen Bereich eines Farbwerks 1 einer als Offsetdruckmaschine ausgebildeten Druckmaschine. Das Farbwerk 1 weist eine Duktorwalze 2, eine Reiberwalze 3 und eine Filmwalze 4 auf. Schnittlinien 5 verdeutlichen, dass die Mittelzonen der einzelnen Walzen nicht dargestellt sind. Die Duktorwalze 2 ist mittels Lager 6 im Maschinengestell 7 um die Drehachse 8 gelagert. Bei den Lagern 6 handelt es sich um Festlager, d.h., sie sind relativ zum Maschinengestell 7 nicht verlagerbar.

Die Reiberwalze 3 ist mittels Lager 9 um eine Drehachse 10 im Maschinengestell 7 ortsfest gelagert. Mittels einer Einstelleinrichtung 11, die zwei Exzenter 12, 13 aufweist, welche mittels Schneckengetrieben 14, 15 einstellbar sind, lassen sich Lagerarme 16, 17 relativ zur Drehachse 10 derart verlagern, dass eine dementsprechende Abstandseinstellung der Drehachse 18 der zwischen den Lagern 16 und 17 gelagerten Filmwalze 4 zur Drehachse 10 ermöglicht wird. Die Einstellung der Exzenter 12 und 13 erfolgt derart, dass die Mantelfläche der Reiberwalze 3 in Anlagekontakt zur Mantelfläche der Filmwalze 4 steht.

Die Filmwalze 4 weist einen Walzenkörper 19 auf, der von einer Steckwelle 20 axial durchsetzt wird. Auf der Steckwelle 20, die von den Lagerarmen 16 und 17 gehalten wird, sind Lager 21 angeordnet, die den Walzenkörper 21 drehbar auf der Steckwelle 20 lagern. Mittels eines Rollen-Abstandshalters 22 ist der minimale Abstand der Drehachse 18 der Filmwalze 4 zur Drehachse 8 der Duktorwalze 2 bestimmt. Der Rollen-Abstandshalter 22 weist zwei Rollen 23, 24 auf, die jeweils in Form von Drehlagern 25, 26 ausgebildet sind. Ein Innenlagerring 27 jedes Drehlagers 25, 26 ist auf jeweils einem Exzenter 28, 29 gelagert und kann mittels Schneckengetrieben 30, 31 auf der Steckwelle 20 verdreht werden, wodurch die Drehachsen 32, 33 der Drehlager 25, 26 relativ zur Drehachse 18 der Filmwalze 4 verlagert wird. Außenlagerringe 34, 35 der Drehlager 25 und 26 laufen auf der Mantelfläche 36 der Duktorwalze 2 ab. Die Außenlagerringe 34, 35 bilden daher die ringförmigen Rollen 23, 24 des Rollen-Abstandshalters 22. Mittels einer Federeinrichtung ist die Filmwalze 4 in Richtung auf die Duktorwalze 2 vorgespannt, sodass die Rollen 23 und 24 mit entsprechender Vorspannung an der Mantelfläche 36 der Duktorwalze 2 ablaufen. Die Anordnung ist derart getroffen, dass mittels Einstellung der Exzenter 28 und 29 die Rollen 23 und 24 eine Abstandslage zwischen Filmwalze 4 und Duktorwalze 2 derart erzeugen, dass zwischen den Mantelflächen dieser beiden Walzen ein Spalt S besteht. Der Spalt S weist eine Größe auf, die eine Farbübertragung von der Duktorwalze 2 zur Filmwalze 4 gestattet, wenn sich diese beiden Walzen engstmöglich genähert haben. Da die Farbschicht der sich auf der Duktorwalze 2 befindlichen Farbe dicker ist als das Spaltmaß des Spalts S, erfolgt eine Farbübertragung. Auf Grund der Lagerung der Filmwalze 4 an den Lagerarmen 16, 17, die um die Drehachse 10 der Reiberwalze 3 verschwenkbar sind, bleiben Filmwalze 4 und Reiberwalze 3 -auch bei einer Verschwenkung- dauernd in Kontakt miteinander. Die Figur 2 zeigt einen doppelarmigen Antriebshebel 39, der um eine Schwenkachse 43 schwenkbar gelagert ist und an einem Ende 44 eine Anlagerolle 45 aufweist, die mit einer Steuerrolle 46 zusammenwirkt. Auf der zur Schwenkachse 43 gegenüberliegenden Seite 47 weist der Antriebshebel 39 einen Anschlag 48 auf, der einem den Lagerarmen 16, 17 zugeordneten Verstellanschlag 49 gegenüberliegt. Ferner ist ein Federbolzen 50 vorgesehen, der die Lagerhebel 16, 17 in Richtung des Pfeils 51 beaufschlagt, sodass die an den Lagerhebeln 16, 17 gelagerte Filmwalze 4 dazu tendiert, um die Drehachse 10 der Reiberwalze 3 in Richtung des Pfeiles 52 zu verschwenken.

Es ergeben sich folgende Situationen: Ist der Verstellanschlag 49 derart eingestellt, dass er keinen Kontakt zum Anschlag 48 aufweist, so steht die Filmwalze 4 mittels des Rollen-Abstandshalters 22 der Duktorwalze 2 gegenüber, sodass sich dort der vorstehend erwähnte Spalt S ausbildet. Der mittels der Steuerrolle 46 über die Anlagerolle 45 um die Schwenkachse 43 pendelnd bewegte Antriebshebel 39 ist funktionslos, d.h., er schwenkt ohne Auswirkung auf die Rollenanordnung -vorgegeben durch die Steuerrolle 46- hin und her. Die Farbe wird über den Spalt S von der Duktorwalze 2 zur Filmwalze 4 als kontinuierlicher Film übertragen. In einer davon abweichenden Situation ist der den Lagerarmen 16, 17 zugeordnete Verstellanschlag 49 derart eingestellt, dass er -belastet durch die Federkraft des Federbolzens 50- gegen den Anschlag 48 des Antriebshebels 39 gedrängt wird. Hierdurch wird die Filmwalze 4 den Schwenkbewegungen des Antriebshebels 39 folgen und dabei gleichzeitig in konstantem Abstand um die Reiberwalze 3 bewegt werden. Hierdurch erfolgt eine oszillierende Annäherung der Filmwalze 4 an die Duktorwalze 2, wobei der Rollenabstandshalter 22 dafür sorgt, dass sich bei der engsten Annäherung der Filmwalze 4 an die Duktorwalze 2 der gewünschte Spalt S zwischen diesen beiden Walzen einstellt. Demgemäß liegt ein Heberbetrieb vor. Im Zuge dieser pendelnden Annäherung wird eine entsprechende Farbübertragung vorgenommen. Auf Grund dieser unterschiedlichen Situationen ist also eine Umstellungsfunktion zwischen einem Heberbetrieb und einem Filmbetrieb gegeben. Die Filmwalze 4 wirkt im Heberbetrieb auch als Heberwalze.

Das Ausführungsbeispiel der Figuren 3 und 4 unterscheidet sich von dem Ausführungsbeispiel der Figuren 2 und 3 lediglich dadurch, dass keine Exzenter 28 und 29 vorgesehen sind, d.h., die Drehachsen 32 und 33 der Rollen 23 und 24 lassen sich gegenüber der Drehachse 18 der Filmwalze 4 nicht verlagern. Insofern ist es erforderlich, dass die Rollen 23 und 24 einen Durchmesser aufweisen, der größer ist, als der Durchmesser der Filmwalze 4. Auf diese Art und Weise ist sichergestellt, dass sich ein Spalt S zwischen der Mantelfläche der Duktorwalze 2 und der Mantelfläche der Filmwalze 3 ausbildet. Dieser Spalt ist allerdings in seinem Spaltmaß fest, kann also nicht in der Größe variiert werden. Im Übrigen gelten zum Ausführungsbeispiel der Figuren 3 und 4 die Ausführungen zu den Figuren 1 und 2.

Das Ausführungsbeispiel der Figuren 5 und 6 unterscheidet sich vom Ausführungsbeispiel der Figuren 3 und 4 lediglich dadurch, dass es sich bei der Filmwalze 4 um eine als Spindelwalze 40 ausgebildete Walze handelt, bei der vom Walzenkörper 19 einstückig beidseitig Lagerstutzen 41, 42 ausgehen. Die Lagerstutzen 41 und 42 sind mittels Lager 43 an den Lagerarmen 16 und 17 drehbar gelagert. Auf den Lagerstutzen 41 und 42 befinden sich die Rollen 23 und 24 des Rollen-Abstandshalters 22. Auch hier können die Rollen 23 und 24 nicht exzentrisch verstellt werden, sodass der Durchmesser der Rollen 23 und 24 größer als der Durchmesser der Filmwalze 4 sein muss, um den Spalt S fest im Spaltmaß vorzugeben. Im Übrigen gelten die Ausführungen, die zu den vorstehenden Ausführungsbeispielen erwähnt wurden.

### Bezugszeichenliste

- 1: Farbwerk
- 2: Duktorwalze
- 3: Reiberwalze
- 4: Filmwalze
- 5: Schnittlinien
- 6: Lager
- 7: Maschinengestell
- 8: Drehachse
- 9: Lager
- 10: Drehachse
- 11: Einstelleinrichtung
- 12: Exzenter
- 13: Exzenter
- 14: Schneckengetriebe
- 15: Schneckengetriebe
- 16: Lagerarm
- 17: Lagerarm
- 18: Drehachse
- 19: Walzenkörper
- 20: Steckwelle
- 21: Lager
- 22: Rollen-Abstandshalter
- 23: Rolle
- 24: Rolle
- 25: Drehlager
- 26: Drehlager
- 27: Innenlagerring
- 28: Exzenter
- 29: Exzenter
- 30: Schneckengetriebe
- 31: Schneckengetriebe
- 32: Drehachse
- 33: Drehachse
- 34: Außenlagerring
- 35: Außenlagerring
- 36: Mantelfläche
- 39: Antriebshebel
- 40: Spindelwalze
- 41: Lagerstutzen
- 42: Lagerstutzen
- 43: Schwenkachse
- 44: Ende
- 45: Anlagerolle
- 46: Steuerrolle
- 47: Seite
- 48: Anschlag
- 49: Verstellanschlag
- 50: Federbolzen
- 51: Pfeil
- 52: Pfeil
- S: Spalt

## Patentansprüche

1. Farbwerk einer Druckmaschine, insbesondere Offsetdruckmaschine, mit einer einem Farbkasten zugeordneten Duktorwalze (2), einer Reiberwalze (3) und einer zwischen Duktorwalze (2) und Reiberwalze (3) angeordneten Filmwalze (4),
- wobei die Filmwalze (4) zur Duktorwalze (2) einen eine Farbübertragung ermöglichenden Spalt (S) durch Abstützung eines zwischen Duktorwalze (2) und Filmwalze (4) wirkenden Rollen-Abstandshalters (22) aufweist;
- wobei der Rollen-Abstandshalter (22) mindestens eine Rolle (23, 24) aufweist, die der Filmwalze (4) zugeordnet ist und die an der Duktorwalze (2) abläuft;
- wobei der Rollen-Abstandshalter (22) als mindestens ein Drehlager (25, 26) ausgebildet ist, das einen Außenlagerring (34, 35) aufweist, der eine Rolle (23, 24) bildet,
**dadurch gekennzeichnet, dass**
a) die Duktorwalze (2) eine in Achsrichtung größere Länge ihrer Wirkfläche aufweist als die Filmwalze (4), dass die Rolle (23, 24) auf einem nicht mit Druckfarbe benetzten, endseitigen Teil der Duktorwalze (2) abrollt;
b) der als mindestens ein Drehlager (25, 26) ausgebildete Rollen-Abstandshalter (22) auf der Duktorwalze (2) abrollt; und
c) der Rollen-Abstandshalter (22) mindestens eine Vorrichtung zur Einstellung des Spaltmaßes des Spalts (S) aufweist.

2. Farbwerk nach einem der vorhergehenden Ansprüche,
**dadurch gekennzeichnet, dass** der Rollen-Abstandshalter (22) mindestens einen Exzenter (28,29) zur Einstellung des Spaltmaßes des Spalts (S) aufweist.

3. Farbwerk nach einem der vorhergehenden Ansprüche,
**dadurch gekennzeichnet, dass** die Filmwalze (4) einen Walzenkörper (19) und eine diesen axial durchsetzende Steckwelle (20) aufweist.

4. Farbwerk nach einem der vorhergehenden Ansprüche,
**dadurch gekennzeichnet, dass** die Filmwalze (4) als Spindelwalze (40) mit beiendigen Lagerstutzen (41,42) ausgebildet ist.

5. Farbwerk nach einem der vorhergehenden Ansprüche,
**dadurch gekennzeichnet, dass** der Rollen-Abstandshalter (22) auf der Steckwelle (20) oder mindestens einem der Lagerstutzen (41,42) angeordnet ist.

6. Farbwerk nach einem der vorhergehenden Ansprüche,
**dadurch gekennzeichnet, dass** der Durchmesser der mindestens einen Rolle (23,24) des Rollen-Abstandshalters. (22) größer als der Durchmesser der Filmwalze (4) ist.

7. Farbwerk nach einem der vorhergehenden Ansprüche,
**dadurch gekennzeichnet, dass** die Filmwalze (4) zur Reiberwalze (3) eine Anstellstellung einnimmt.

8. Farbwerk nach einem der vorhergehenden Ansprüche,
**dadurch gekennzeichnet, dass** der Abstand der Drehachse (18) der Filmwalze (4) zur Drehachse (10) der Reiberwalze (3) mittels einer Einstellvorrichtung (11) einstellbar ist.

9. Farbwerk nach einem der vorhergehenden Ansprüche,
**dadurch gekennzeichnet, dass** die Filmwalze (4) in Richtung auf die Duktorwalze (2), insbesondere mittels einer Federeinrichtung, gedrängt wird.

10. Farbwerk nach einem der vorhergehenden Ansprüche,
**dadurch gekennzeichnet, dass** die Drehachse (18) der Filmwalze (4) um die Drehachse (10) der Reiberwalze (3) schwenkbar gelagert ist.

11. Farbwerk nach einem der vorhergehenden Ansprüche,
**dadurch gekennzeichnet, dass** in einem Heberbetrieb ein der Filmwalze (4) zugeordneter Verstellanschlag (49) oder Anschlag (48) mit einem Anschlag (48) oder Verstellanschlag (49) eines oszillierend schwenkenden Antriebshebels (39) zusammenwirkt.

12. Farbwerk nach einem der vorhergehenden Ansprüche,
**dadurch gekennzeichnet, dass** in einem reinen Filmbetrieb der Verstellanschlag (49) stets eine Abstandsstellung zum Anschlag (48) einnimmt.

## Claims

1. An inking system of a printing machine, more preferably offset printing machine, with a ductor roll (2) associated with an ink box, a distributor roll (3) and a film roll (4) arranged between ductor roll (2) and distributor roll (3),
- wherein the film roll (4) to the ductor roll (2) comprises a gap (S) enabling an ink transfer through supporting a roller spacer (22) acting between ductor roll (2) and film roll (4);
- wherein the roll spacer (22) comprises at least one roll (23, 24) which is associated with the film roll (4) and which runs off the ductor roll (2);
- wherein the roll spacer (22) is embodied as at least one rotary bearing (25, 26) comprising an outer bearing race (34, 35) which forms a roll (23, 24),
**characterized in that**
a) the ductor roll (2) has a greater length of its effective area in axial direction than the film roll (4), that the roll (23, 24) rolls off on an end-sided part of the ductor roll (2) which is not wetted with printing ink;
b) the roll spacer (22) embodied as at least one rotary bearing (25, 26) rolls off on the ductor roll (2); and
c) the roll spacer (22) comprises at least one device for setting the gap dimension of the gap (S).

2. The inking system according to any one of the preceding claims, **characterized in that** the roller spacer (22) comprises at least one eccentric (28, 29) for setting the gap dimension of the gap (S).

3. The inking system according to any one of the preceding claims, **characterized in that** the film roll (4) comprises a roll body (19) and an insertion shaft (20) which axially passes through the latter.

4. The inking system according to any one of the preceding claims, **characterized in that** the film roll (4) is embodied as spindle roll (40) with bearing stubs (41, 42) on both ends.

5. The inking system according to any one of the preceding claims, **characterized in that** the roll spacer (22) is arranged on the insertion shaft (20) or at least one of the bearing stubs (41, 42).

6. The inking system according to any one of the preceding claims, **characterized in that** the diameter of the at least one roll (23, 24) of the roll spacer (22) is greater than the diameter of the film roll (4). '

7. The inking system according to any one of the preceding claims, **characterized in that** the film roll (4) assumes a feed position to the distributor roll (3).

8. The inking system according to any one of the preceding claims, **characterized in that** the distance of the rotary axis (18) of the film roll (4) is adjustable to the rotary axis (10) of the distributor roll (3) by means of an adjusting device (11).

9. The inking system according to any one of the preceding claims, **characterized in that** the film roll (4) is pushed in the direction of the ductor roll (2), more preferably by means of a spring device.

10. The inking system according to any one of the preceding claims, **characterized in that** the rotary axis (18) of the film roll (4) is swivel-mounted about the rotary axis (10) of the distributor roll (3).

11. The inking system according to any one of the preceding claims, **characterized in that** in a lifter operation an adjusting stop (49) associated with the film roll (4) or stop (48) interacts with a stop (48) or adjusting stop (49) of a drive lever (39) swivelling in an oscillating manner.

12. The inking system according to any one of the preceding claims, **characterized in that** in a pure film operation the adjusting stop (49) always assumes a spacer position to the stop (48).

## Revendications

1. Mécanisme d'encrage d'une imprimante, notamment d'une imprimante offset avec un cylindre encreur (2) associé à un encrier, un cylindre de contact (3) et un cylindre porte-film (4) disposé entre le cylindre encreur (2) et le cylindre de contact (3),
- le cylindre porte-film (4) comportant par rapport au cylindre encreur (2) un interstice (S) permettant un transfert d'encre par soutien d'un écarteur à galets (22) agissant entre le cylindre encreur (2) et le cylindre porte-film (4) ;
- l'écarteur à galets (22) comportant au moins un galet (23, 24) qui est associé au cylindre porte-film (4) et qui se déplace sur le cylindre encreur (2) ;
- l'écarteur à galets (22) étant réalisé sous le forme d'au moins un coussinet de pivotement (25, 26) comportant une bague de roulement extérieure (34, 35) formant un galet (23, 24),
**caractérisé en ce que**
a) le cylindre encreur (2) présente en direction axiale une longueur supérieure de sa surface active à celle du cylindre porte-film (4), **en ce que** le galet (23, 24) se déplace en roulant sur une partie unilatérale, non imbibée d'encre d'impression du cylindre encreur (2) ;
b) **en ce que** l'écarteur à galets (22) conçu sous la forme d'au moins un coussinet de pivotement (25, 26) se déplace en roulant sur le cylindre encreur (2) ; et
c) **en ce que** l'écarteur à galets (22) comporte au moins un dispositif pour le réglage de la dimension de l'interstice (S).

2. Mécanisme d'encrage selon l'une quelconque des revendications précédentes, **caractérisé en ce que** l'écarteur à galets (22) comporte au moins un excentrique (28,29) pour le réglage de la dimension de l'interstice (S).

3. Mécanisme d'encrage selon l'une quelconque des revendications précédentes, **caractérisé en ce que** le cylindre porte-film (4) comporte un corps de cylindre (19) et un arbre à broche (20) traversant ce dernier en direction axiale.

4. Mécanisme d'encrage selon l'une quelconque des revendications précédentes, **caractérisé en ce que** le cylindre porte-film (4) est conçu sous la forme d'un cylindre à broche (40) avec des supports de palier (41, 42) sur les deux extrémités.

5. Mécanisme d'encrage selon l'une quelconque des revendications précédentes, **caractérisé en ce que** l'écarteur à galets (22) est disposé sur l'arbre à broche (20) ou sur au moins l'un des supports de palier (41,42).

6. Mécanisme d'encrage selon l'une quelconque des revendications précédentes, **caractérisé en ce que** le diamètre d'au moins l'un des galets (23,24) de l'écarteur à galets (22) est supérieur au diamètre du cylindre porte-film (4).

7. Mécanisme d'encrage selon l'une quelconque des revendications précédentes, **caractérisé en ce que** le cylindre porte-film (4) adopte une position de mise en prise par rapport au cylindre de contact (3).

8. Mécanisme d'encrage selon l'une quelconque des revendications précédentes, **caractérisé en ce que** l'écart de l'axe de rotation (18) du cylindre porte-film (4) par rapport à l'axe de rotation (10) du cylindre de contact (3) est réglable au moyen d'un dispositif de réglage (11).

9. Mécanisme d'encrage selon l'une quelconque des revendications précédentes, **caractérisé en ce que** le cylindre porte-film (4) est forcé en direction du cylindre encreur (2), notamment au moyen d'un système de ressorts.

10. Mécanisme d'encrage selon l'une quelconque des revendications précédentes, **caractérisé en ce que** l'axe de rotation (18) du cylindre porte-film (4) est logé en étant susceptible de pivoter autour de l'axe de rotation (10) du cylindre de contact (3).

11. Mécanisme d'encrage selon l'une quelconque des revendications précédentes, **caractérisé en ce que** dans un mode de préhension, une butée d'ajustage (49) associée au cylindre porte-film (4) ou butée (48) coopère avec une butée (48) ou butée s'ajustage (49) d'un levier d'entraînement (39) pivotant oscillant.

12. Mécanisme d'encrage selon l'une quelconque des revendications précédentes, **caractérisé en ce que** dans un pur mode porte-film, la butée d'ajustage (49) adopte toujours une position avec un écart par rapport à la butée (48).
